# EUROPÄISCHE PATENTSCHRIFT

(11) **EP 0 641 631 B1**
(45) Veröffentlichungstag und Bekanntmachung des Hinweises auf die Patenterteilung: **26.03.1997**
(21) Anmeldenummer: 94111085.0
(22) Anmeldetag: 16.07.1994
(51) Int. Cl.: B26D 7/06, B26D 7/02

(54) **Verfahren zum dreiseitigen Beschneiden von Stapeln aus Buchblocks, Broschüren o. dgl. und Schneidemaschine zum Durchführen des Verfahrens**
Method and machine for three-sided cutting of stacked books, brochures or the same
Méthode et machine pour la coupe sur les trois côtés de piles de livres, brochures ou similaires

(30) Priorität: 26.08.1993 DE 4328682
(43) Veröffentlichungstag der Anmeldung: 08.03.1995
(73) Patentinhaber: Kolbus GmbH & Co. KG, D-32369 Rahden (DE)
(72) Erfinder: Rathert, Horst, D-32425 Minden (DE)

(56) Entgegenhaltungen:
- EP-A- 0 242 762
- EP-A- 0 252 418
- EP-A- 0 489 681
- WO-A-93/05935
- BE-A- 681 950
- DE-A- 2 022 951
- DE-A- 3 434 135
- DE-A- 4 040 877
- US-A- 4 418 594
- US-A- 4 509 417
- US-A- 4 796 821
- US-A- 4 984 516

## Beschreibung

Die Erfindung bezieht sich auf eine Schneidemaschine zum dreiseitigen Beschneiden von Stapeln aus Buchblocks, Broschuren o. dgl. mit einer Schneidestation mit Seitenmessern und mit einem Quermesser, mit einer Preßeinrichtung zum Ausüben eines Preßdruckes auf den auf dem Anlagetisch liegenden Schneidgutstapel und mit einer Zufuhreinrichtung zum taktweisen Fördern des Schneidgutstapels in die Beschneidestation.

In bekannten Dreimesserschneidemaschinen dieser Bauart wird das Schneidgut, wie Stapel aus Buchblocks, Broschuren oder anderen Druckprodukten, mittels einer Zufuhreinrichtung automatisch unter die Messer geführt, ausgerichtet und von einem Preßstempel auf dem Schneidtisch gehalten. Sodann erfolgt in einem ersten Arbeitstakt der Kopf- und Fußbeschnitt und in einem zweiten Arbeitstakt der Vorderseitenbeschnitt, worauf das Schneidgut durch einen Ausleger automatisch ausgestoßen und von einem Förderband aus der Dreimesserschneidemaschine geführt wird.

Aus der deutschen Offenlegungsschrift 20 22 951 ist eine Dreimesserschneidemaschine bekannt zum dreiseitigen Beschneiden von Stapeln aus Buchblocks mit einer mit einem Druckstück versehenen Preßplatte in der Schneidstation. Das Druckstück trägt eine Formatplatte, die durch federnde Mittel von der Preßplatte abgedrückt wird. Die Preßplatte setzt sich mit einer Kante nachgiebig auf das Schneidgut und kippt nachgiebig auf die ganze Fläche, wodurch die im Schneidgut eingeschlossene Luft herausgestrichen wird.

Neben einer Vielzahl von variablen Faktoren, die die Schneidqualität beeinflussen, wie papierspezifische Eigenschaft, Einsatzhöhe des zu beschneidenden Stapels, Preßdruck, Messerschärfe, Messergeometrie, ist entscheidend ein von Lufteinschlüssen weitestgehend freier Schneidgutstapel.

Lufteinschlüsse im Schneidgutstapel verringern die Druckspannung unter dem Preßstempel, so daß das Schneidgut im Bereich des Messers für den Seiten beschnitt infolge seiner linienförmigen Berührung stärker zusammengedrückt wird als unter dem Preßstempel. Diese verhältnismäßig starke Druckspannung unter dem Messer führt zur Längung des Papiers bis hin zum Abriß vor Schnittbeginn sowie zum Vorziehen einzelner Papierbogen oder Papierlagen unter dem Preßstempel, wodurch sich hohle Schnittflächen ergeben. Verstärkt wird dieser Effekt bei großer Stapelhöhe und bei hoher Taktfolge, da einerseits die Preßkraft nicht beliebig heraufgesetzt werden kann, um Rückenbeschädigungen von Buchblocks oder Broschuren auszuschließen sowie im Hinblick auf Abdruckerscheinungen am Schneidgut, andererseits steht nicht genügend Zeit für das Entweichen der Luft aus dem Schneidgutstapel zur Verfügung.

Die Aufgabe der Erfindung besteht darin, eine Dreimesserschneidemaschine der gattungsgemäßen Art zu schaffen, mit der sich die Schneidqualität und die Effektivleistung verbessern lassen.

Die Aufgabe wird durch die Merkmale der unabhängigen Ansprüche 1 und 4 gelöst. Vorteilhafte Weiterbildungen der Erfindung ergeben sich aus den Unteransprüchen.

Während bisher das Pressen des Schneidgutstapels ausschließlich in der Schneidestation der Dreimesserschneidemaschine ausgeführt wurde, und zwar durch den sich absenkenden Preßstempel, wird nun erfindungsgemäß erstmals vorgeschlagen, den Schneidgutstapel bereits in der Zufuhreinrichtung einer Vorpressung zu unterwerfen, derart, daß ein fortschreitendes Herauspressen der im Stapel eingeschlossenen Luft erfolgt.

Die im Schneidgutstapel vorhandenen Lufteinschlüsse lassen sich hierdurch weitestgehend eliminieren, so daß für den Schneidvorgang ein vor dem Aufsetzen des Preßstempels stark verdichteter Schneidgutstapel bereitsteht, was die Schneidqualität wesentlich verbessert und eine höhere Taktfolge zuläßt. Nicht zuletzt wird die Effektivleistung der Dreimesserschneidemaschine durch eine Erhöhung der Anzahl der Produkte je Schneideinsatz gesteigert.

Die Erfindung wird nachstehend anhand der Beschreibung von Ausführungsbeispielen unter Bezugnahme auf die Zeichnung näher erläutert. Es zeigen:
- Fig. 1: eine Draufsicht auf eine Vorpreßeinrichtung in rechtwinkliger Anordnung zu einer Dreimesserschneidemaschine;
- Fig. 2: die Vorpreßeinrichtung in Seitenansicht:
- Fig. 3: die Vorpreßeinrichtung in einer Draufsicht in einer zur Dreimesserschneidemaschine geradlinigen Anordnung;
- Fig. 4: die Vorpreßeinrichtung in einer abgewandelten Ausführungsform in Seitenansicht;
- Fig. 5: die Vorpreßeinrichtung mit einer Ausführungsvariante des Ausführungsbeispiels gemäß Figur 1 in einer Draufsicht

In Figur 1 der Zeichnung erkennt man eine Beschneidestation mit zwei Seitenmessern 2, einem Quermesser 3 sowie einem Preßstempel 4, der einen Schneidgutstapel 1 zum dreiseitigen Beschneiden gegen einen Auflagetisch 5 preßt.

Der Beschneidestation werden die Schneidgutstapel 1 aus Buchblocks, Broschuren o. dgl. automatisch von einem im Einlauftisch 6 in einer Längsausnehmung 6a vor- und zurückverfahrbaren Einfuhrschieber 7 unter Anlage an seitlichen auf Format verstellbaren Ausrichtschienen 8, 9 zugeführt.

In der Beschneidestation erfolgt in bekannter Weise, nachdem zuvor der Schneidgutstapel 1 ausgerichtet und von dem Preßstempel 4 festgehalten wird, zunächst das Beschneiden der Kopf- und Fußseite durch die beiden Seitenmesser 2 und sodann das Beschneiden der Vorderseite des Schneidgutstapels durch das Quermesser 3.

Erfindungsgemäß befindet sich in der Einfuhr der Dreimesserschneidemaschine rechtwinklig zur Einlaufrichtung der Schneidgutstapel 1 eine Vorpreßeinrichtung 10, der die einzelnen Schneidgutstapel 1 taktweise liegend zu geführt werden. Während des Durchlaufs der Schneidgutstapel 1 durch die Vorpreßeinrichtung 10 wird die im Stapel 1 eingeschlossene Luft entgegen der Durchlaufrichtung beginnend an der Einlaufseite fortschreitend heraus gepreßt.

Die Vorpreßeinrichtung 10 wird von einer oberen und unteren mit gleicher Geschwindigkeit umlaufend angetriebenen Plattenkette 11, 12 mit quer zur Laufrichtung orientierten Preßplatten 13 gebildet, die an beidseitig der Bewegungsebene der Schneidgutstapel 1 angeordneten um Umlenkkettenräder 15, 15 bzw. 17, 18 laufende Ketten 19, 20 angelenkt sind.

Der Antrieb der Ketten 19, 20 erfolgt von einem Antriebskettenrad 25 über im einzelnen nicht weiter dargestellte Ketten und Zahnräder.

Zum Aufbringen des Preßdruckes auf den Schneidgutstapel sind die Arbeitstrume der beiden Ketten 19, 20 in der Preßzone auf Stützschienen 26, 27 gleitend geführt.

Die Anlenkung der Preßplatten 13 der Ketten 19, 20 wurde derart vorgesehen, daß sich die Oberfläche der Preßplatten 13 geringfügig außerhalb des Teilkreises der Kettenräder 15-18 befindet, wodurch ein Verschieben des Schneidgutstapels 1 ausgeschlossen wird.

Ein störungsfreies Einlaufen des Schneidgutstapels 1 in die Vorpreßeinrichtung 10 und ebenso ein störungsfreies Herausführen läßt sich durch einen keilförmig verjüngenden Plattenketteneinlauf 28 sowie -auslauf 29 erreichen.

Zum Aufbringen sowie Einstellen des auf den Schneidgutstapel 1 wirkenden Preßdruckes befinden sich an einem Tragrahmen 32 der unteren Plattenkette 12 eingangs- und ausgangsseitig Stellspindeln 33, die in ein Muttergewindestück 34 eines Tragrahmens 30 der oberen Plattenkette 11 greifen und über im einzelnen nicht dargestellte Antriebsmittel gemeinsam motorisch betätigt werden.

In vorteilhafter Weise wirkt die Preßkraft von oben und unten auf den Schneidgutstapel 1, wozu der Arbeitstrum der unteren Plattenkette 12 in einer bezogen auf die Einlaufebene eines Zufuhrbandes 35 höheren Ebene positioniert ist.

Ein zu pressender Schneidgutstapel 1 gelangt über das Zufuhrband 35 vor eine in die Bewegungsbahn von einer Lichtschranke 40 gesteuerte Einlaufsperre 39, die den Schneidgutstapel 1 in taktmäßiger Übereinstimmung mit der Maschinengeschwindigkeit für die Einfuhr in die Vorpreßeinrichtung 10 freigibt. Hierzu befindet sich zwischen dieser und dem Zufuhrband 35 ein Einzugswalzenpaar mit einer unteren vom Antriebskettenrad 25 mit angetriebenen Transportwalze 36 und einer oberen über einen Arbeitszylinder an- und abschwenkbare Transportwalze 37.

Von dem Zufuhrband 35 und dem Einzugswalzenpaar 36, 37 wird der Schneidgutstapel 1 durch die Plattenketten 11, 12 der Vorpreßeinrichtung 10 übernommen und solange vortransportiert bis seine Vorderkante eine Lichtschranke 43 erreicht. Gleichzeitig gelangt ein vorauslaufender Schneidgutstapel 1 gegen die Ausrichtschiene 8, gefördert von einem unteren und von dem Plattenkettenantrieb mit angetriebenen Transportwalzenpaar 45 und einem oberen über Arbeitszylinder an- und abschwenkbaren Transportwalzenpaar 46.

In einem definierten Abstand vor der Ausrichtschiene 8 ist eine Lichtschranke 48 vorgesehen, über die die Geschwindigkeit der Vorpreßeinrichtung 10 derart geregelt wird, daß der Schneidgutstapel 1 mit einer verlangsamten Geschwindigkeit auf die Ausrichtschiene 8 trifft unter Ausrichtung an einem Seitenanschlag 50. Während dieser Abbremsphase heben sich die oberen Transportwalzen 46 vom Schneidgutstapel 1 ab und gleichzeitig erfolgt eine Ausrichtung des Schneidgutstapels 1 an der Ausrichtschiene 8 über eine von einem Arbeitszylinder 49 in die Bewegungsbahn einschwenkbare in lotrechter Ebene orientierte Ausrichtstange 51.

Der gepreßte und exakt ausgerichtete Schneidgutstapel 1 wird von dem Einfuhrschieber 7 hintergriffen und in die Schneidstation der Dreimesserschneidemaschine transportiert.

In Figur 3 der Zeichnung ist die Vorpreßeinrichtung 10 in gradliniger Anordnung unmittelbar vor der Dreimesserschneidemaschine angeordnet, was eine annähernd direkte Einfuhr des gepreßten Schneidgutstapels in die Schneidstation ermöglicht. Gemäß Pfeilrichtung werden die Schneidgutstapel 1 über ein angedeutetes im rechten Winkel zu dem Zufuhrband 35 installiertes Einlaufband 52 zugeführt.

Für das Vorpressen von Buchblocks und Broschuren, einzeln oder gestapelt, wird ein Freiraum 41 zwischen den einzelnen Plattenreihen zur Aufnahme der Rückenbereiche der Produkte erforderlich, in dem keine Pressung erfolgt. Zwangsläufig verlangt dies eine zeitliche Abstimmung der umlaufenden Plattenketten 11, 12 mit einer taktweisen Zufuhr der Produkte bzw. Produktstapel in Abhängigkeit vom Maschinentakt.

Die Figur 4 zeigt die Vorpreßeinrichtung 10 in einer abgewandelten Ausführungsform. Anstelle der umlaufenden Plattenketten befinden sich innerhalb eines Fördersystems 53, 54 angeordnet ortsfeste Preßplatten mit einer unteren in horizontaler Ebene angeordneten Preßplatte 55 und einer schwenkbaren mit der unteren Preßplatte zusammenwirkenden oberen Preßplatte 56. Für eine störungsfreie Einfuhr und Ausfuhr aus der Vorpreßeinrichtung wird die obere Preßplatte 56 mittels des Zylinders 59 aus der Bewegungsebene des Schneidgutstapels verbracht.

Über Arbeitszylinder 59, 60 läßt sich die obere Preßplatte 56 aus einer zur unteren Preßplatte 55 schräg stehenden Öffnungsposition in eine zur unteren Preßplatte 55 parallele Schließposition abwärts schwenken unter gleichzeitiger Ausübung eines Preßdruckes auf die Arbeitstrume des Fördersystems 53, 54 und somit auf einen in den Wirkbereich der Preßplatten 55, 56 taktweise vortransportierten Schneidgutstapel 1.

Durch fortschreitende Abnahme des von den Preßplatten 55, 56 eingeschlossenen Winkels wird die im Schneidgutstapel 1 eingeschlossene Luft kontinuierlich beginnend an der Einlaufseite des Stapels herausgepreßt.

Die beiden Preßplatten 55, 56 weisen vorzugsweise einen Belag 57, 58 aus einem elastischen Material auf, was einer schonenden Behandlung von empfindlichen Produkten zweckdienlich ist.

Zum Einstellen der Preßkraft läßt sich der Abstand der Fördermittel 53, 54 sowie der Preßplatten 55, 56 zueinander über Verstellmittel verändern.

In einer abgewandelten Ausführungsform der Vorpreßeinrichtung in rechtwinkliger Anordnung zur Dreimesserschneidemaschine nach Figut 1 werden, wie dies aus der Figur 5 ersichtlich ist, die Preßplatten 13 ersetzt durch eine in Laufrichtung orientierte Anzahl von Riemen 64 in einem definierten Abstand zueinander. Der Abstand zwischen den Riemen 64 kann der Aufnahme der Rückenbereiche dienen, beispielsweise beim Vorpressen von Buchblocks mit stark auftragenden Rücken.

## Patentansprüche

1. Schneidemaschine zum dreiseitigen Beschneiden von Stapeln (1) aus Buchblocks, Broschuren o. dgl. mit einer Schneidestation mit Seitenmessern (2) und einem Quermesser (3), mit einer Preßeinrichtung (4) zum Ausüben eines Preßdruckes auf den auf dem Auflagetisch (5) liegenden Schneidgutstapel (1) und mit einer Zufuhreinrichtung zum taktweisen Fördern des Schneidgutstapels (1) in die Beschneidestation, gekennzeichnet durch eine in der Zufuhreinrichtung, vorzugsweise unmittelbar vor der Beschneidestation, angeordnete Vorpreßeinrichtung (10) zum Herausstreichen von im Schneidgutstapel (1) eingeschlossener Luft unter fortschreitender Druckausübung, beginnend an einer Seite des Schneidgutstapels (1), mit von oben und unten einwirkenden mit gleicher Geschwindigkeit umlaufend antreibbaren endlosen Fördermitteln (11, 12), denen der Schneidgutstapel (1) über eine Fördereinrichtung (35) zuführbar ist.

2. Schneidemaschine nach Anspruch 1, dadurch gekennzeichnet, daß die Fördermittel aus Plattenketten (11, 12) mit quer zur Durchlaufrichtung orientierten, in der Preßzone sich an Schienen (26, 27) abstützenden Preßplatten (13) bestehen, die an abständig zueinander liegenden, um Kettenräder (15-18) geführte Ketten (19, 20) angeordnet sind.

3. Schneidemaschine nach Anspruch 2, dadurch gekennzeichnet, daß die Preßplatten (13) derart versetzt an den Ketten (19-20) angelenkt sind, daß sich ihre Oberflächen geringfügig außerhalb des Teilkreises der Kettenräder (15-18) befinden.

4. Schneidemaschine zum dreiseitigen Beschneiden von Stapeln (1) aus Buchblocks, Broschuren o. dgl. mit einer Schneidestation mit Seitenmessern (2) und mit einem Quermesser (3), mit einer Preßeinrichtung (4) zum Ausüben eines Preßdruckes auf den auf dem Auflagetisch (5) liegenden Schneidgutstapel (1) und mit einer Zufuhreinrichtung zum taktweisen Fördern des Schneidgutstapels (1) in die Beschneidestation, gekennzeichnet durch eine in der Zufuhreinrichtung, vorzugsweise unmittelbar vor der Beschneidestation, angeordnete Vorpreßeinrichtung (10) zum Herausstreichen von im Schneidgutstapel (1) eingeschlossener Luft unter fortschreitender Druckausübung, beginnend an einer Seite des Schneidgutstapels (1), mit einem Fördersystem mit einer in einem umlaufend angetriebenen oberen und unteren endlosen Fördermittel (53, 54) angeordneten unteren Preßplatte (55) sowie oberen Preßplatte (56), die über Betätigungsmittel (59, 60) zwischen einer zur unteren Preßplatte (55) schräg stehenden Öffnungsposition und einer zu unteren Preßplatte (55) parallelen Schließposition unter Aufbringung eines Preßdruckes auf die Arbeitstrume des Fördermittels (53, 54) schwenkbar ist und denen (55, 56) der Schneidgutstapel (1) taktweise zuführbar ist, derart, daß ein sich zwischen dem oberen Trum des unteren Fördermittels (54) und dem unteren Trum des oberen Fördermittels (53) befindlicher Schneidgutstapel (1) samt Trume zwischen den Preßplatten (55, 56) preßbar ist.

5. Schneidemaschine nach Anspruch 1 bis 4, dadurch gekennzeichnet, daß der Arbeitstrum des unteren Fördermittels (12, 54) in einer bezogen auf die Einlaufebene der Fördereinrichtung (35) höheren Ebene positioniert ist.

6. Schneidemaschine nach Anspruch 1 bis 5, dadurch gekennzeichnet, daß der Abstand der Plattenketten (11, 12) bzw. der Fördermittel (53, 54) mit den Preßplatten (55, 56) zueinander zum Einstellen der Preßkraft über Stellmittel (33, 34) veränderbar ist.

7. Schneidemaschine nach Anspruch 1 bis 6, dadurch gekennzeichnet, daß die Fördermittel (11, 12; 53, 54) einen Freiraum (41) zur Aufnahme der Rückenbereiche der Schneidgutstapel (1) aufweisen.

8. Schneidemaschine nach Anspruch 1 bis 7, dadurch gekennzeichnet, daß der Arbeitstrum des oberen Fördermittels (11, 53) einen sich keilförmig verjüngenden Einlauf (28) sowie einen sich keilförmig erweiternden Auslauf (29) aufweist.

9. Schneidemaschine nach Anspruch 4, dadurch gekennzeichnet, daß anstelle der Plattenketten (11, 12) Riemen, Rollen o. dgl. Fördermittel Verwendung finden.

10. Schneidemaschine nach Anspruch 9, dadurch gekennzeichnet, daß als Fördermittel eine Anordnung von Riemen (64) Verwendung findet, die in einem definierten Abstand zueinander positioniert sind.

## Claims

1. Trimming machine for trimming stacks (1) of inner books, brochures or the like on three sides, having a trimming station with lateral knives (2) and with a transverse knife (3), having a pressing device (4) for exerting a pressure upon the stack (1) of material to be trimmed situated on the supporting table (5) and having a feed device for conveying the stack (1) of material to be trimmed in a timed manner into the trimming station, characterized by a preliminary pressing device (10) which is disposed in the feed device, preferably immediately upstream of the trimming station, for expelling air trapped in the stack (1) of material to be trimmed by progressively exerting pressure starting from one end of the stack (1) of material to be trimmed and which comprises continuous conveying means (11, 12), which act from above and from below, are drivable so as to rotate at the same speed and to which the stack (1) of material to be trimmed may be supplied by means of a conveying device (35).

2. Trimming machine according to claim 1, characterized in that the conveying means comprise plate chains (11, 12) having pressing plates (13), which are oriented at right angles to the direction of passage, are supported in the pressing zone on rails (26, 27) and are disposed on chains (19, 20), which lie at a distance from one another and are guided around chain wheels (15-18).

3. Trimming machine according to claim 2, characterized in that the pressing plates (13) are coupled to the chains (19-20) in such an offset manner that their surfaces lie slightly outside of the pitch circle of the chain wheels (15-18).

4. Trimming machine for trimming stacks (1) of inner books, brochures or the like on three sides, having a trimming station with lateral knives (2) and with a transverse knife (3), having a pressing device (4) for exerting a pressure upon the stack (1) of material to be trimmed situated on the supporting table (5) and having a feed device for conveying the stack (1) of material to be trimmed in a timed manner into the trimming station, characterized by a preliminary pressing device (10) which is disposed in the feed device, preferably immediately upstream of the trimming station, for expelling air trapped in the stack (1) of material to be trimmed by progressively exerting pressure starting from one end of the stack (1) of material to be trimmed and which comprises a conveying system having a lower pressing plate (55) and an upper pressing plate (56) disposed in a rotatably driven upper and lower continuous conveying means (53, 54), of which the upper pressing plate may be swivelled by operating means (59, 60) between an opening position inclined relative to the lower pressing plate (55) and a closing position parallel to the lower pressing plate (55) while simultaneously applying a pressure upon the working runs of the conveying means (53, 54) and to which (55, 56) the stack (1) of material to be trimmed may be supplied in a timed manner in such a way that a stack (1) of material to be trimmed situated between the upper run of the lower conveying means (54) and the lower run of the upper conveying means (53) may be pressed together with the runs between the pressing plates (55, 56).

5. Trimming machine according to claims 1 to 4, characterized in that the working run of the lower conveying means (12, 54) is positioned in a higher plane than the infeed plane of the conveying device (35).

6. Trimming machine according to claims 1 to 5, characterized in that the distance between the pressing plates (11, 12) and/or between the conveying means (53, 54) having the pressing plates (55, 56) is variable by adjusting means (33, 34) in order to adjust the compressive force.

7. Trimming machine according to claims 1 to 6, characterized in that the conveying means (11, 12; 53, 54) have a free space (41) for receiving the spine regions of the stack (1) of material to be trimmed.

8. Trimming machine according to claims 1 to 7, characterized in that the working run of the upper conveying means (11, 53) has an inlet (28) narrowing in a wedge-shaped manner as well as an outlet (29) widening in a wedge-shaped manner.

9. Trimming machine according to claim 4, characterized in that, instead of the pressing plates (11, 12), belts, rollers or similar conveying means are used.

10. Trimming machine according to claim 9, characterized in that an arrangement of belts (64), which are positioned at a defined distance from one another, is used as conveying means.

## Revendications

1. Massicot pour découper sur trois faces des piles (1) de corps d'ouvrage, de brochures ou de produits similaires, avec une station de découpe qui comporte des lames latérales (2) et une lame perpendiculaire (3), une presse (4) pour exercer une pression sur la pile de produits à découper (1) se trouvant sur la table (5), et, un dispositif d'alimentation pour l'acheminement cadencé de la pile de produits (1) dans la station de découpe *caractérisé par* une presse préliminaire (10) disposée de préférence immédiatement devant la station de découpe, pour faire sortir l'air enfermé dans la pile de produits (1) en exerçant progressivement une pression à partir d'un côté de la pile de produits (1) à l'aide de moyens transporteurs (11), (12) sans fin, entraînés en rotation à la même vitesse, agissant depuis le haut et le bas, vers lesquels la pile de produits (1) est amenée par un dispositif transporteur (35).

2. Massicot selon la revendication 1 *caractérisé en ce que* les moyens transporteurs (11), (12) sont constitués de chaînes transporteuses avec des plaquettes de pression (13) qui sont perpendiculaires à la direction de passage, qui s'appuient dans la zone de pression sur des rails (26), (27) et qui sont assemblées avec des chaînes (19), (20) disposées à distance l'une de l'autre et courant autour de roues dentées (15 à 18).

3. Massicot selon la revendication 2 *caractérisé en ce que* les plaquettes de pression (13) sont articulées sur les chaînes (19), (20) de manière décalée de sorte que leurs surfaces se trouvent légèrement en dehors du cercle primitif de référence des roues dentées (15 à 18).

4. Massicot pour découper sur trois faces des piles (1) de corps d'ouvrage, de brochures ou de produits similaires, avec une station de découpe qui comporte des lames latérales (2) et une lame perpendiculaire (3), une presse (4) pour exercer une pression sur la pile (1) de produits à découper se trouvant sur la table (5), et, un dispositif d'alimentation pour l'acheminement cadencé de la pile de produits (1) dans la station de découpe *caractérisé par* une presse préliminaire (10) disposée de préférence immédiatement devant la station de découpe, pour faire sortir l'air enfermé dans la pile de produits (1) en exerçant progressivement une pression à partir d'un côté de la pile de produits (1) à l'aide d'un dispositif transporteur comportant une plaque de pression supérieure (56) et une plaque de pression inférieure (55), disposées dans un moyen transporteur sans fin supérieur (53), respectivement inférieur (54), entraînés en rotation, où la plaque de pression supérieure (56) peut pivoter entre une position d'ouverture inclinée sur la plaque de pression inférieure (55) et une position de fermeture parallèle à ladite plaque de pression inférieure (55) grâce à des moyens de commande (59), (60) et sous l'effet d'une pression exercée sur la partie de travail des moyens transporteurs (53), (54), où les piles de produits (1) sont acheminées de manière cadencée vers les plaques de pression (55), (56) de sorte qu'une pile de produits (1) se trouvant entre la partie de travail supérieure du moyen transporteur inférieur (54) et la partie de travail inférieure du moyen transporteur supérieur (53) peut être pressée ensemble avec lesdites parties de travail entre les plaques de pression (55), (56).

5. Massicot selon les revendications 1 à 4 *caractérisé en ce que* la partie de travail du moyen transporteur inférieur (12), (54) est située dans un plan plus élevé que le plan d'acheminement du dispositif transporteur (35).

6. Massicot selon les revendications 1 à 5 *caractérisé en ce que* la distance entre les chaînes transporteuses (11), (12), respectivement les moyens transporteurs (53), (54) avec les plaques de pression (55), (56), est modifiable par des moyens de réglage (33), (34) en vue du réglage de la force de pression.

7. Massicot selon les revendications 1 à 6 *caractérisé en ce que* les moyens transporteurs (11, 12; 53, 54) présentent un espace libre (41) destiné à recevoir la zone du dos de la pile de produits (1).

8. Massicot selon les revendications 1 à 7 *caractérisé en ce que* la partie de travail du moyen transporteur supérieur (11), (53) présente une zone d'entrée (28) diminuant de manière conique et une zone de sortie (29) s'élargissant de manière conique.

9. Massicot selon la revendication 4 *caractérisé par* l'utilisation à la place des chaînes transporteuses (11), (12) de courroies, rouleaux ou moyens similaires.

10. Massicot selon la revendication 9 *caractérisé en ce que* les moyens transporteurs sont constitués de courroies (64) disposées à une distance déterminée les unes des autres.
